# EUROPÄISCHE PATENTSCHRIFT

(11) **EP 1 180 946 B1**
(45) Veröffentlichungstag und Bekanntmachung des Hinweises auf die Patenterteilung: **05.03.2003**
(21) Anmeldenummer: 00938683.0
(22) Anmeldetag: 25.05.2000
(51) Int. Cl.: A24D 3/04, A24D 3/06

(54) **FILTERCIGARETTE MIT EINEM TABAKFILTER**
FILTER CIGARETTE WITH A TOBACCO FILTER
CIGARETTE AYANT UN FILTRE A TABAC

(30) Priorität: 31.05.1999 DE 19925968
(43) Veröffentlichungstag der Anmeldung: 27.02.2002
(73) Patentinhaber: Reemtsma Cigarettenfabriken GmbH, 22605 Hamburg (DE)
(72) Erfinder: HENNING, Paul-Georg, D-25451 Quickborn (DE)
(74) Vertreter: Huber, Arnulf
(86) Internationale Anmeldenummer: EP0004776
(87) Internationale Veröffentlichungsnummer: WO00072706

(56) Entgegenhaltungen:
- EP-A- 0 232 166
- GB-A- 871 102
- US-A- 3 913 590
- US-A- 5 007 439

## Beschreibung

Die Erfindung betrifft eine Filtercigarette mit einem Tabakfilter und ein Verfahren zur Herstellung einer derartigen Filtercigarette.

Es ist seit langem bekannt, daß auch Tabak als Filtermaterial für Rauchartikel eingesetzt werden kann. Im Vergleich zu anderen gebräuchlichen Filtermaterialien wie Cellulose (Papier) oder Cellulose-Acetat hat Tabak jedoch bei gleichem Zugwiderstand eine deutlich geringere Retentionsleistung für Kondensat und Nikotin. Außerdem ist es nicht leicht, bei Verwendung von gebräuchlichen Tabakmischungen, wie sie für Cigaretten verwendet werden, Zugwiderstände zu erreichen, wie sie bei Cellulose-Filtern oder Filtern aus Cellulose-Acetat üblich sind, d.h. die bei einer Filterlänge von beispielsweise 21 mm zwischen 50 und 100 mmWS liegen.

Zur Überwindung dieses **Nachteils** wurden bereits verschiedene Lösungsvorschläge gemacht, nämlich zum einen den Filterteil aus Rippentabak herzustellen. Dies bringt jedoch einen schlechten Geschmack mit sich. Zum anderen wurde vorgeschlagen, den Filterabschnitt aus expandiertem Tabak zu machen, was jedoch nur eine sehr geringe Retentionsleistung und damit eine ungenügende Filterwirkung ergab. Schließlich wurde auch sehr fein geschnittener Tabak als Filterelement vorgeschlagen; dieser läßt sich jedoch auf gebräuchlichen Maschinen nicht verarbeiten und würde damit zu hohen Filterkosten führen.

Die **Aufgabe** der Erfindung besteht also darin, einen Filter aus Tabak für Rauchartikel zu schaffen, der die beim Stand der Technik erwähnten Nachteile nicht besitzt.

Zur **Lösung** dieser Aufgabe dient eine Filtercigarette mit einem Tabakfilter mit folgenden Mekmalen: einem von einem Cigarettenpapier umgebenen Tabakstrang; wobei die Tabakmischung des Tabakstrangs einen Anteil von 15 bis 30% geschnittener Mittelrippe enthält; und die Rauchkondensatausbeute des Tabakstrangs zwischen 15 und 19 mg Kondensat bei einer Stranglänge von 63 mm und einer Abrauchlänge von 55 mm beträgt; mit einem aus aromatischen Tabaken hergestellten Filter mit einem Zugwiderstand zwischen 50 und 100 mmWS bei einer Länge von 21 mm; und mit einer in Umfangsrichtung verlaufenden Filter-Ventilationszone; wobei der Filter-Ventilationsgrad 30 bis 70% beträgt und die sich dadurch auszeichnet, daß der Filtertabak ohne Verwendung der Mittelrippe und ohne rekonstituierten Tabak mit einer Schnittbreite von 0,3 bis 0,6 mm hergestellt ist; und daß der Filter eine Tabakstopfdichte von 350 bis 450 g/cm³ hat.

Die Lösung besteht somit darin, daß für den Tabakfilter aromatischer Tabak verwendet wird, da der Rauchgeschmack vom Filtermaterial sehr stark geprägt ist. Es hat sich gezeigt, daß durch eine besondere Behandlung des ausgewählten Tabaks der vorteilhafte geschmacksverbessernde Effekt nochmals deutlich erhöht werden kann. Dazu werden das ausgewählte Tabakmaterial oder Teile davon einer nachfolgend erläuterten thermischen Behandlung unterzogen.

### Thermische Behandlung:

Der Tabak wird während das Tabakaufbereitungsprozesses für einen Zeitraum zwischen 1 Minute und maximal 15 Minuten auf eine Tabaktemperatur zwischen 60°C und 150°C, vorzugsweise 80°C bis 130°C gebracht. Während dieser Zeit wird er einer relativen Feuchte von 40 bis 80%, vorzugsweise 50 bis 70% ausgesetzt. Dies führt zu einem signifikant verbesserten Aroma-Übergang vom Filtertabak in den hindurchgeleiteten Rauch. Der Effekt kann durch Zusatz von geeigneten Casing-Materialien gezielt beeinflußt und gesteigert werden. Wenn eine etwas feinere Schnittbreite von 0,3 bis 0,6 mm gewählt wird, die noch auf Standardmaschinen verarbeitbar ist (üblich für Strang-Schnittabak ist 0,7 bis 1,0 mm), dann lassen sich damit filtertypische Zugwiderstände von 50 bis 100 mmWS erreichen und die Retentionsleistung deutlich erhöhen. Solche Zugwiderstände werden allgemein auch als "normale" oder übliche Zugwiderstände bezeichnet. Die trotzdem noch deutlich geringere Retentionsleistung im Vergleich zu üblichen Filtermaterialien, für die Cellulose-Acetat ca. 30 bis 60% erreicht, während Tabakfilter bei nur etwa 25 bis 35% liegen, läßt sich durch Einsatz von Strangmischungen mit deutlich reduziertem Kondensat-Potential kompensieren. Damit ist gemeint, daß Tabakstränge eingesetzt werden, die beim Abrauchen mit einer Rauchmaschine ca. 16 mg Kondensat anstelle von überlicherweise ca. 23 mg Kondensat liefern. Obwohl derartige Mischungen, die z.B. mit einem hohen Rippenanteil bzw. preisgünstigen Tabaken hergestellt werden können, geschmacklich nicht besonders gut sind, erhält der Rauchgeschmack beim Durchtritt durch den Tabakfilter überraschenderweise ein angenehmes Aroma.

## Patentansprüche

1. Filtercigarette mit einem Tabakfilter mit:
- einem von einem Cigarettenpapier umgebenen Tabakstrang;
- wobei die Tabakmischung des Tabakstrangs einen Anteil von 15 bis 30% geschnittener Mittelrippe enthält; und
- die Rauchkondensatausbeute des Tabakstrangs zwischen 15 und 19 mg Kondensat bei einer Stranglänge von 63 mm und einer Abrauchlänge von 55 mm beträgt; mit
- einem aus aromatischen Tabaken hergestellten Filter mit einem Zugwiderstand zwischen 50 und 100 mmWS bei einer Länge von 21 mm; und mit
- einer in Umfangsrichtung verlaufenden Filter-Ventilationszone; wobei
- der Filter-Ventilationsgrad 30 bis 70% beträgt;
**dadurch gekennzeichnet,**
- **daß** der Filtertabak ohne Verwendung der Mittelrippe und ohne rekonstituierten Tabak mit einer Schnittbreite von 0,3 bis 0,6 mm hergestellt ist; und
- **daß** der Filter eine Tabakstopfdichte von 350 bis 450 mg/cm³ hat.

2. Verfahren zur Herstellung einer Filtercigarette nach Anspruch 1, **dadurch gekennzeichnet, daß** der für die Herstellung des Tabakfilters verwendete Tabak währen des Tabakaufbereitungsprozesses für einen Zeitraum zwischen 1 Minute und maximal 20 Minuten auf eine Tabaktemperatur zwischen 60° und 150°C, vorzugsweise 80° bis 130°C gebracht und während dieser Zeit einer relativen Feuchte von 40 bis 80%, vorzugsweise 50 bis 70% ausgesetzt wird.

## Claims

1. A filter cigarette with a tobacco filter having:
- a tobacco strand enclosed by a cigarette paper;
- where the tobacco mixture of the tobacco strand contains a proportion of 15 to 30 % of cut medium stem; and
- the smoke condensate yield of the tobacco strand is between 15 and 19 mg condensate with a strand length of 63 mm and a smoking length of 55 mm; with
- a filter manufactured from aromatic tobaccos with.a drawing resistance of between 50 and 100 mmWS for a length of 21 mm; and with
- a filter ventilation zone running in the circumferential direction; where
- the degree of ventilation of the filter is 30 to 70 %;
**characterised in that**
- the filter tobacco is manufactured without using the medium rip and without reconstituted tobacco with a width of cut of 0.3 to 0.6 mm; and
- **in that** the filter has a tobacco packing density of 350 to 450 mg/cm³.

2. A method of manufacturing a filter cigarette according to Claim 1,
**characterised in that** the tobacco used for the manufacture of the tobacco filter is brought to a tobacco temperature of between 60° and 150°C, preferably 80° to 130°C, for a period of between 1 minute and at most 20 minutes during the tobacco preparation process, and during this time is subjected to a relative humidity of 40 to 80 %, preferably 50 to 70%.

## Revendications

1. Cigarette-filtre ayant un filtre en tabac, comportant :
- une mèche de tabac entourée par un papier à cigarettes,
- le mélange de tabac de mèche contenant une proportion de 15 à 30 % de côtes centrales coupées, et
- le rendement de condensat de fumée de la mèche de tabac étant compris entre 15 et 19 mg de condensat pour une longueur de mèche de 63 mm et une longueur à fumer de 55 mm, comportant
- un filtre réalisé à partir de tabacs aromatiques présentant une résistance à l'aspiration comprise entre 50 et 100 mmCE pour une longueur de 21 mm, et comportant
- une zone de ventilation de filtre s'étendant en direction périphérique, dans laquelle
- le degré de ventilation du filtre est de 30 à 70 %,
**caractérisée en ce que**
- le tabac de filtre est réalisé sans utiliser la côte centrale et sans tabac reconstitué d'une largeur de coupe de 0,3 à 0,6 mm, et
- **en ce que** le filtre présente une densité de bourrage de tabac de 350 à 450 mg/cm³.

2. Procédé pour réaliser une cigarette-filtre selon la revendication 1, **caractérisé en ce que** le tabac utilisé pour réaliser le filtre en tabac est amené, pendant le processus de traitement de tabac, à une température entre 60°C et 150°C, de préférence de 80°C à 130°C pour une période entre 1 minute et 20 minutes au maximum, et pendant cette période, il est exposé à une humidité relative de 40 à 80 %, de préférence de 50 à 70 %.
